# EUROPÄISCHE PATENTSCHRIFT

(11) **EP 0 318 877 B1**
(45) Veröffentlichungstag und Bekanntmachung des Hinweises auf die Patenterteilung: **12.01.1994**
(21) Anmeldenummer: 88119752.9
(22) Anmeldetag: 26.11.1988
(51) Int. Cl.: A43D 71/00

(54) **Tackszuführvorrichtung und -verfahren**
Tack-feeding device and method
Dispositif et méthode d'alimentation de clous

(30) Priorität: 03.12.1987 DE 3740941
(43) Veröffentlichungstag der Anmeldung: 07.06.1989
(73) Patentinhaber: DEUTSCHE VEREINIGTE SCHUHMASCHINEN GMBH, W-6000 Frankfurt/Main 94 (DE)
(72) Erfinder: Emmerich, Wolfgang, D-5358 Bad Münstereifel (DE)
(74) Vertreter: Knoblauch, Andreas, Dr.-Ing.

(56) Entgegenhaltungen:
- DE-C- 721 061
- FR-A- 1 579 400
- GB-A- 1 144 558
- US-A- 1 335 563
- US-A- 1 342 415

## Beschreibung

Die Erfindung bezieht sich auf eine Tackszuführvorrichtung mit mindestens einer geneigten Gleitbahn, einem Rotor, der an seinem Außenumfang achsparallele Nuten zur Aufnahme je eines Tackses von der Gleitbahnmündung aufweist, und einem den Rotor aufnehmenden Gehäuse, das an seinem Innenumfang achsparallele Nuten mit der gleichen Winkelteilung wie die Rotornuten zur Weiterleitung der Tackse an eine Zwickvorrichtung aufweist, wobei Mittel zur gleichzeitigen Übergabe der Tackse aus den Rotornuten in die Gehäusenuten vorgesehen sind, sowie auf ein Tackszuführverfahren, bei dem aus nacheinander über eine Bahn einem Rotor zuführbaren Tacksen in dem Rotor eine Tacksreihe gebildet und die Tackse der Tacksreihe gleichzeitig an eine Zwickvorrichtung weitergeleitet werden.

Bei einer bekannten Tackszuführvorrichtung dieser Art (DE-C-721 061) wird der Rotor bei jedem Arbeitszyklus zur Aufnahme der Tackse in einer Drehrichtung und anschließend wieder zurück gedreht. Durch Verstellung des Drehwinkels läßt sich die Zahl der an der Gleitbahnmündung vorbeilaufenden Rotornuten und damit die Zahl der jeweils verarbeiteten Tackse wählen. Zum Ändern des Drehwinkels muß die Maschine stillgesetzt und in deren mechanische Übertragung eingegriffen werden.

Außerdem ist die Arbeitsweise wegen der Hin- und Herdrehung zeitaufwendig. Der Rotor ist nur über einen Teil seines Außenumfangs mit Rotornuten versehen. Die Gehäusenuten sind axial versetzt, so daß zur Übergabe der Tackse der Rotor axial verschoben werden muß. Es sind zwei Gleitbahnen vorhanden, die entweder beide abgeschaltet oder von denen je eine eingeschaltet werden kann.

US-A-1 342 415 zeigt eine weitere Tackszuführvorrichtung, die zwei geneigte Gleitbahnen und einen Rotor mit achsparallelen Nuten aufweist. An der Mündung jeder Gleitbahn ist eine am vordersten Tacks angreifende Tackssperre vorgesehen. Zwischen Gleitbahnmündung und Rotor sind Inversionsrotoren vorgesehen, die die Tackse, die in den Gleitbahnen mit ihrer Spitze nach unten hängen, in umgekehrter Richtung in den Rotor einführen. Die Bewegung der Tackse aus der Gleitbahn heraus und in den Rotor hinein erfolgt dabei in Richtung der Schäfte. Jede Gleitbahn füllt eine Hälfte des Rotors. Nach dem Beladen des Rotors kann eine das untere das Ende des Rotors abdeckende Platte soweit gegenüber dem Rotor verdreht werden, daß die Nuten geöffnet werden und die Tackse nach unten auf ein Transportelement fallen, auf dem sie zu einer Fersenzwickmaschine transportiert werden können. Nach dem Entleeren des Rotors kann dieser wieder gefüllt werden.

US-A-1 335 563 zeigt eine Kisten-Nagelmaschine, bei der über eine Vielzahl von parallellaufenden Gleitbahnen einer entsprechend großen Anzahl von Nagelstationen einzelne Nägel zugeführt werden. Die Nägel werden dabei am Ende der Gleitbahn durch einen Rotor abgeteilt, der bei einer Umdrehung 1, 2, 3 oder 4 Nägel aufnimmt und nacheinander in eine unmittelbar neben der Gleitbahnmündung liegende Eintrittsöffnung eines Schlauches transportiert, in dem die Nägel zur Einschlagstelle rutschen.

FR-A-1 579 400 beschreibt eine Tackszuführvorrichtung, bei der über mehrere parallel angeordnete Gleitbahnen Tackse getrennt zu den zu den Zwickpositionen führenden Führungskanälen transportiert werden. Je nach Anzahl der zu verarbeitenden Tackse ist auch eine unterschiedlich große Zahl von Gleitbahnen erforderlich. An der Mündung jeder Gleitbahn ist eine Tackssperre angeordnet.

Der Erfindung liegt die Aufgabe zugrunde, eine Tackszuführvorrichtung der eingangs beschriebenen Art anzugeben, mit der es auf einfachere Weise möglich ist, unterschiedliche Tacksmuster zu erreichen.

Diese Aufgabe wird erfindungsgemäß dadurch gelöst, daß an der Gleitbahnmündung eine Tackssperre angeordnet ist, die bei Betätigung am vordersten Tacks angreift und dessen Übergang in eine Rotornut verhindert und daß eine Tackssperren-Steuervorrichtung vorgesehen ist, die in Abhängigkeit von einem vorgebbaren Tacksmuster (Anordnung, Zahl, Größe) und unter Berücksichtigung des Winkelabstandes der jeweiligen Gleitbahnmündung von der zu belegenden Gehäusenut die zugehörige Tackssperre freigibt.

Diese Tacksmuster können entweder von Hand eingestellt oder bereits programmäßig gespeichert sein, so daß sie einfach abgerufen werden können. Durch die Verwendung einer solchen Tackssperre können Rotornuten beim Beladen willkürlich freigelassen werden. Es ist daher nicht erforderlich, daß die Rotordrehung nach einem vorgegebenen Winkel beendet wird und anschließend eine Rückdrehung erfolgt. Es braucht daher weder ein Eingriff in der mechanischen Übersetzung der Maschine vorgenommen werden, noch muß vor dem nächsten Arbeitszyklus eine zeitaufwendige Rückdrehung erfolgen. Die nächste Beladung des Rotors kann bereits bei der Rückdrehung oder - was häufig noch günstiger ist - bei der anschließenden Weiterdrehung erfolgen. Trotzdem kann man mit unterschiedlicher Tacksanzahl arbeiten, beispielsweise bei Kinderfersen mit 14, bei Damenfersen mit 18 und bei Herrenfersen mit 24 Tacks. Es lassen sich auch Tacksanordnungen erzielen, bei denen nur jede zweite Rotornut belegt ist. Wird der vordere Tacks von der Tackssperre freigegeben, kann er sofort anschließend unter dem Eigengewicht und dem Gewicht der nachdrängenden Tackse in die nächstfolgende Rotornut rutschen.

Bei einer bevorzugten Ausführungsform besitzt die Tackssperre einen auf den Tackskopf wirkenden Kolben, dessen Stirnfläche im wesentlichen parallel zur Gleitbahnoberfläche steht. Wenn der Tackskopf durch den Kolben belastet wird, stellt sich der Tacksschaft etwa senkrecht zur Gleitbahnoberfläche. Hierdurch wird sichergestellt, daß der Tacksschaft nicht durch sein Eigengewicht in die nächste Rotornut eingreift und den Rotor blockiert.

Eine weitere Maßnahme, eine solche Blockade zu verhindern, besteht darin, daß die Gleitbahn im Bereich der Tackssperre eine geringere Neigung hat als im übrigen Verlauf ihrer Länge. Diese geringere Neigung im Endabschnitt ist unschädlich, da ja der Tacks bei Lösen der Tackssperre durch die nachfolgenden Tackse weitergeschoben wird.

Eine besonders einfache Betätigung ergibt sich, wenn die Tackssperre durch einen pneumatischen Zylinder betätigbar ist. Hierdurch werden auch Unregelmäßigkeiten in der Dicke der Tacksköpfe ausgeglichen.

Zweckmäßigerweise befindet sich die Gleitbahnmündung im Gehäuse, und die Tackssperre wird von einem Gehäusedeckel getragen. Dies ergibt eine sichere Zuordnung der Tackssperre zu dem dem Rotor unmittelbar benachbarten Tacks.

Wenn dem Rotor mindestens zwei von getrennten Tacksvorratsbehältern gespeiste Gleitbahnen zugeordnet sind, ist es günstig, wenn sich an jeder Gleitbahnmündung eine Tackssperre befindet. Man kann dann Tackse verschiedener Größe mustergerecht zuführen. Beispielsweise kann man in Abhängigkeit vom Schuhmaterial abwechselnd mit Tacksen unterschiedlicher Länge arbeiten. Noch viel wichtiger ist es aber, daß man verschiedene Tackslängen für einen Zwickvorgang optimal zusammenstellen kann, beispielsweise auf beiden Seiten im Anschlußbereich die ersten zwei oder drei Tackse kürzer als die restlichen Fersentackse wählen kann. Diese Maßnahme eignet sich daher insbesondere für Fersenzwickmaschinen.

Eine besonders rasche Arbeitsweise ergibt sich, wenn die Rotornuten gleichmäßig über den gesamten Außenumfang verteilt sind und der Innenumfang des Gehäuses in einen Eingangsabschnitt mit allen Gleitbahnmündungen und einen hierzu in Umfangsrichtung versetzten Ausgangsabschnitt mit allen Gehäusenuten unterteilt ist. Hierbei können Tackse unmittelbar im Anschluß an den vorangehenden Arbeitszyklus oder sogar in Überlappung mit ihm in den Rotor eingeladen werden.

Im einfachsten Fall erstreckt sich der Ausgangsabschnitt über 180°.

In weiterer Ausgestaltung der Erfindung ist dafür gesorgt, daß den Gehäusenuten eine ringsegmentförmige Sperrplatte zugeordnet ist, die sich unterhalb der die Tacksköpfe führenden Rotoroberfläche erstreckt und in Umfangsrichtung aus einer ersten Stellung, in der die Gehäusenuten abgedeckt sind, in eine zweite Stellung, in der die Gehäusenuten geöffnet sind, und zurück bewegbar ist. Eine solche Sperrplatte ermöglicht es, die Gleitbahnmündung und die Gehäusenuten in einer Höhe, also nicht axial versetzt, anzuordnen, so daß auch der Rotor keine Axialbewegung durchführen muß. Die Sperrplatte greift unterhalb des Kopfes am Tacksschaft an, so das der Tacks trotz der Schrägneigung der Gehäuseoberfläche und damit der Rotoroberfläche sicher in der Rotornut verbleibt.

Eine erhebliche Steigerung der Arbeitsgeschwindigkeit ergibt sich dadurch, daß die Rotornuten über einen Ausblaskanal mit einer Rotordruckkammer verbunden sind, die mittels eines Steuerventils mit Druckluftimpulsen versorgbar ist. Dieser Ausblaskanal stellt sicher, daß die Tackse im Übergabeaugenblick von den Rotornuten in die Gehäusenuten geblasen werden, wo sie dann durch Schwerkraft zur Zwickvorrichtung rutschen.

Insbesondere können die Ausblaskanäle durch von einem Gehäusedeckel abgedeckte Radialnuten an der Rotoroberseite gebildet sein. Hierdurch richtet sich der Blasstrahl auf das Kopfende des Tackses, so daß eine besonders sichere Radialverlagerung erfolgt. Außerdem treibt der Blasstrahl den jeweiligen Tacks axial nach unten, wodurch die Arbeitsgeschwindigkeit nochmals erhöht wird.

Mit Vorteil weist der Rotor einen Schrittantrieb auf. Dies ist nicht nur eine preiswerte und trotzdem genaue Antriebsart. Vielmehr ergibt sich eine sehr einfache Steuerung. Da jeder Schritt einer bestimmten Winkelteilung entspricht, genügt es, die Schritte zu zählen, wenn bestimmte Winkelabstände berücksichtigt werden sollen.

Ein besonders einfacher Schrittantrieb weist einen pneumatischen Zylinder auf, der an einem Hebel angreift, welcher den Rotor über eine Freilaufkuppung mitnimmt. Ein solcher pneumatischer Rotor empfiehlt sich insbesondere dann, wenn auch die übrigen Steuerungen pneumatisch erfolgen.

Desweiteren sollte eine Indexvorrichtung vorgesehen sein, welche den Rotor in einer definierten Winkellage anhält. In dieser Winkellage kann dann die Übergabe der Tackse von den Rotornuten in die Gehäusenuten erfolgen.

Ein bevorzugtes Tackszuführverfahren der eingangs genannten Art, das insbesondere unter Verwendung der beschriebenen Tackszuführvorrichtung durchgeführt werden kann, besteht erfindungsgemäß darin, daß die Tacksreihe über mindestens zwei je einer bestimmenten Tackslänge zugeordneten Bahnen mustermäßig zugeführt wird, so daß im Rotor eine Tacksreihe aus Tacksen unterschiedlicher Länge gebildet werden kann, und daß beim Beladen den Rotors der Tackszuführvorrichtung mit einer mustergemäßen Tacksreihe die Tackse einer vorangehenden Tacksreihe in dem Rotor der Tackszuführvorrichtung transportiert oder aus dem Rotor an die Zwickvorrichtung übergeben werden.

Die Erfindung wird nachstehend anhand eines in der Zeichnung dargestellten, bevorzugten Ausführungsbeispiels näher erläutert. Es zeigen:
- Fig. 1: einen Längsschnitt durch eine erfindungsgemäße Tackszuführvorrichtung für eine Fersenzwick maschine,
- Fig. 2: eine Draufsicht auf die Vorrichtung der Fig. 1 mit abgenommenem Gehäusedeckel,
- Fig. 3: einen Schnitt durch den Rotor mit seinem Antrieb,
- Fig. 4: eine Draufsicht auf den Rotor gemäß Fig. 3,
- Fig. 5: einen Querschnitt durch das Gehäuse längs der Linie A-B in Fig. 6,
- Fig. 6: eine Draufsicht auf das Gehäuse der Fig. 5,
- Fig. 7: einen Teilschnitt durch Rotorgehäuse und Gehäusedeckel entsprechend dem Schnitt A-B der Fig. 6 und
- Fig. 8: eine Draufsicht auf Fig. 7.

Die in den Figuren dargestellte Tackszuführvorrichtung weist ein Maschinengestell 1 auf, das zwei Gleitbahnen 2 und 3 trägt. Diese werden von einem zwei Tacksvorratsbehälter 4 und 5 aufweisenden Schüttkasten 6 beschickt, der mit Hilfe eines pneumatischen Hubzylinders 7 um die Achse 8 aus einer in Fig. 1 voll ausgezogen dargestellten Stellung in eine strichpunktierte Stellung verschwenkt werden kann. In dieser oberen Stellung füllen sich die Gleitbahnen 2 und 3 mit Tacksen, die mit ihrem Kopf auf der Oberseite 9 der Gleitbahn liegend nach unten rutschen, wobei sich der Schaft in den Gleitbahnschlitz hineinerstreckt.

Im Maschinengestell 1 ist ein Rotor 10 gelagert, der die in den Fig. 3 und 4 veranschaulichte Ausgestaltung hat. An seinem Außenumfang befinden sich mit gleichem Winkelabstand fünfzig Rotornuten 11, die je mit einer Radialnut 12 in Verbindung stehen, welche zu einem zentrischen Druckraum 13 führt. Die Rotorwelle 14 ist über zwei Wälzlager 15 und 16 im Maschinengestell 1 gelagert. Sie ist über eine Freilaufkupplung 17 von einem Hebel 18 mitnehmbar, der von dem Kolben eines pneumatischen Zylinders 19 hin- und herbewegbar ist. In der einen Drehrichtung wird der Rotor 10 um einen vorgegebenen Winkel mitgenommen. In der entgegengesetzten Richtung ist der Freilauf wirksam, so daß der Rotor 10 stehenbleibt. Durch fortwährende Hin- und Herbewegung des pneumatischen Zylinders 19 wird daher der Rotor schrittweise um jeweils einen Winkelabstand entsprechend demjenigen zwischen zwei benachbarten Radialnuten angetrieben.

Der Rotor 10 ist von einem Gehäuse 20 umgeben, das in Verbindung mit den Fig. 5 und 6 näher beschrieben wird. Es ist mittels der Befestigungslöcher 21 und 22 am Maschinengestell 1 befestigt und weist eine Mittelöffnung 23 zur Aufnahme des Wälzlagers 15 auf. Der Innenumfang 24 dieses Gehäuses ist in einem Eingangsabschnitt 25 mit den Mündungen 26 und 27 der endabschnitte 28 bzw. 29 der beiden Gleitbahnen 2, 3 versehen. Ein Ausgangsabschnitt 30 ist mit Gehäusenuten 31 versehen, die einen kreisförmigen Querschnitt haben und die gleiche Winkelteilung besitzen wie die Rotornuten 11. Während die Rotornut 11 einen Querschnitt hat, der größer als ein Tacksschaft, aber kleiner als ein Tackskopf ist, übersteigt der Querschnitt der Gehäusenut 31 den Querschnitt des Tackskopfes. In der Ausführungsform erstreckt sich sowohl der Eingangsabschnitt 25 als auch der Ausgangsabschnitt 30 über je 180°. An jeder Gehäusenut 31 schließt sich ein Rohr oder Schlauch 32 an, durch welche die Tackse dem eigentlichen Fersenzwickbereich zugeführt werden können. Sie enden dort, wo die Tackse von der Schlageinrichtung der Zwickvorrichtung eingeschlagen werden können.

Das Gehäuse 20 besitzt im Bereich des Ausgangsabschnittes eine Vertiefung 33, in welcher eine ringsegmentförmige Sperrplatte 34 aufgenommen ist. Diese Sperrplatte ist auf Stiften 35 des Gehäuses 20 mit Hilfe von Umfangsnuten 36 in Umfangsrichtung geführt. Sie kann durch einen an einem Ausleger 37 angreifenden pneumatischen Zylinder 38 um einen begrenzten Drehwinkel hin- und herbewegt werden. Die Sperrplatte 34 weist Ausschnitte 39 auf, die dem Querschnitt der Gehäusenuten 31 entsprechen. Dazwischen befinden sich Sperrabschnitte 40, welche den Eingang der Gehäusenuten 31 abdecken können.

Die Sperrplatte läßt sich daher aus einer ersten Stellung, in der die Gehäusenuten 31 gesperrt sind, in eine zweite Stellung verschwenken, in der diese Gehäusenuten geöffnet sind.

Rotor 10 und Gehäuse 20 sind durch einen Gehäusedeckel 41 abgedeckt. Dieser verschließt auch den Druckraum 13 und die Radialnuten 12. Eine Luftzuleitung 42 ist mit einem Steuerventil 43 verbunden, das es gestattet, dem Druckraum 13 Druckluftimpulse zuzuführen.

Außerdem sind am Gehäusedeckel 41 zwei Tackssperren 44 und 45 angeordnet, die sich genau über den Endabschnitten 28 bzw. 29 der Gleitbahnen 2 und 3 befinden. Jede Tackssperre besitzt einen pneumatischen Zylinder 46, der einen Kolben 47 betätigt. Dieser drückt beim betätigten Zustand auf den Kopf 48 des vordersten Tackses 49. Der Kopf wird auf die Oberseite 9 der Gleitbahn gedrückt, so daß der Schaft zwangsweise aus der benachbarten Rotornut 11 herausgehalten wird. Zu diesem Effekt trägt auch bei, daß der Endabschnitt 28 eine kleinere Neigung zur Horizontalen hat als die übrige Gleitbahn 2. Die Tackssperren 44 und 45 werden von Ventilen 50 gesteuert.

Eine Steuervorrichtung 51 erhält von einem Programmspeicher 52 die Werte für ein vorgegebenes Tacksmuster, also über die Tacksanordnung, die Tackszahl und die Tacksgröße. Das Programm kann über einen Eingang 53 automatisch vom zu bearbeitenden Leisten oder manuell von der Bedienungsperson eingegeben werden.

Die beschriebene Tackszuführeinrichtung arbeitet wie folgt:
Sobald der Steuervorichtung 51 ein Tacksmuster vorgegeben worden ist, wird der pneumatische Zylinder 19 derart betätigt, daß der Rotor 10 kurz aufeinanderfolgendend Winkeldrehungen um jeweils eine Rotornutteilung vollführt. Die Tackssperren 44 und 45 werden derart betätigt, daß die Rotornuten 11 musterrichtig mit Tacksen gefüllt werden. Beispielsweise werden zunächst drei Rotornuten 11 mit kurzen Tacksen aus der Gleitbahn 2, dann eine größere Anzahl von Rotornuten 11 mit längeren Tacksen aus der Gleitbahn 2 und anschließend noch einmal drei Rotornuten mit kürzeren Tacksen aus der Gleitbahn 3 versorgt. Der Rotor 10 wird so lange weitergedreht, bis die so belegten Rotornuten 11 den richtigen Gehäusenuten 31 gegenüberliegen. Dort wird der Rotor angehalten und gegebenenfalls durch eine nicht veranschaulichte Indexvorrichtung arretiert. Alsdann betätigt die Steuervorrichtung 51 den pneumatischen Zylinder 38, wodurch die Sperrplatte 34 aus ihrer ersten Stellung, in der die Gehäusenuten 31 abgedeckt waren, in die zweite Stellung verschwenkt wird, in der diese Nuten freigegeben werden. Gleichzeitig oder kurz danach wird über das Ventil 43 ein Druckluftimpuls auf die Rotordruckkammer 13 gegeben, so daß die Nuten 12 als Ausblaskanäle wirken. Die Tackse werden daher zwangsweise aus den Rotornuten 11 in die Gehäusenuten 31 übergeben. Dort rutschen sie teils infolge eines eigenen Gewichts, teils infolge der Blasluft mit entsprechender Geschwindigkeit über das Rohr 32 an die Zwickarbeitsstelle.

Der neue Arbeitszyklus schließt hieran an. Wenn aber das nächste Tacksmuster bereits bekannt ist, kann das Beladen der Rotornuten 11 auch schon erfolgen, bevor der Rotor im vorangegangenen Zyklus seine Endlage erreicht hat. Hierdurch wird die Arbeitszeit noch weiter verkürzt.

Von der dargestellten Ausführungsform kann in vielfacher Hinsicht abgewichen werden, ohne den Grundgedanken der Erfindung zu verlassen. So können mehr als zwei Gleitbahnen und entsprechende Tackssperren vorgesehen werden, wenn mehr als zwei Tacksgrößen verarbeitet werden sollen. Man kann auch beide Gleitbahnen mit Tacksen derselben Länge versehen und dann durch gleichzeitiges Füllen der Rotornuten den Rotor rascher beladen.

## Patentansprüche

1. Tackszuführvorrichtung mit mindestens einer geneigten Gleitbahn (2, 3), einem Rotor (10), der an seinem Außenumfang achsparallele Nuten (11) zur Aufnahme je eines Tackses (49) von der Gleitbahnmündung aufweist, und einem den Rotor aufnehmenden Gehäuse (20), das an seinem Innenumfang achsparallele Nuten (31) mit der gleichen Winkelteilung wie die Rotornuten (11) zur Weiterleitung der Tackse (49) an eine Zwickvorrichtung aufweist, wobei Mittel zur gleichzeitigen Übergabe der Tackse (49) aus den Rotornuten (11) in die Gehäusenuten (31) vorgesehen sind, dadurch gekennzeichnet, daß an der Gleitbahnmündung (26, 27) eine Tackssperre (44, 45) angeordnet ist, die bei Betätigung am vordersten Tacks (49) angreift und dessen Übergang in eine Rotornut (11) verhindert, und daß eine Tackssperren-Steuervorrichtung (51) vorgesehen ist, die in Abhängigkeit von einem vorgebbaren Tacksmuster (Anordnung, Zahl, Größe) und unter Berücksichtigung des Winkelabstandes der jeweiligen Gleitbahnmündung (26, 27) von der zu belegenden Gehäusenut (31) die zugehörige Tackssperre (44, 45) freigibt, wobei sich der Rotor (10) dreht, bis die gesteuert belegten Rotornuten (11) den richtigen Gehäusenuten (31) gegenüberliegen.

2. Tackszuführvorrichtung nach Anspruch 1, dadurch gekennzeichnet, daß die Tackssperre (44, 45) einen auf den Tackskopf (48) wirkenden Kolben (47) besitzt, dessen Stirnfläche im wesentlichen parallel zur Gleitbahnoberfläche (9) steht.

3. Tackszuführvorrichtung nach Anspruch 1 oder 2, dadurch gekennzeichnet, daß die Gleitbahn (2, 3) im Bereich der Tackssperre (44, 45) eine geringere Neigung hat als im übrigen Verlauf ihrer Länge.

4. Tackszuführvorrichtung nach einem der Ansprüche 1 bis 3, dadurch gekennzeichnet, daß die Tackssperre (44, 45) durch einen pneumatischen Zylinder (46) betätigbar ist.

5. Tackszuführvorrichtung nach einem der Ansprüche 1 bis 4, dadurch gekennzeichnet, daß sich die Gleitbahnmündung (26, 27) im Gehäuse (20) befindet und die Tackssperre (44, 45) von einem Gehäusedeckel (41) getragen ist.

6. Tackszuführvorrichtung nach einem der Ansprüche 1 bis 5, bei der dem Rotor mindestens zwei von getrennten Tacksvorratsbehältern gespeiste Gleitbahnen zugeordnet sind, dadurch gekennzeichnet, daß sich an jeder Gleitbahnmündung (26, 27) eine Tackssperre (44, 45) befindet.

7. Tackszuführvorrichtung nach einem der Ansprüche 1 bis 6, dadurch gekennzeichnet, daß die Rotornuten (11) gleichmäßig über den gesamten Außenumfang verteilt sind und der Innenumfang des Gehäuses (20) in einen Eingangsabschnitt (25) mit allen Gleitbahnmündungen (26, 27) und einen hierzu in Umfangsrichtung versetzten Ausgangsabschnitt (30) mit allen Gehäusenuten (31) unterteilt ist.

8. Tackszuführvorrichtung nach Anspruch 7, dadurch gekennzeichnet, daß der Ausgangsabschnitt (30) sich über 180° erstreckt.

9. Tackszuführvorrichtung nach einem der Ansprüche 1 bis 8, dadurch gekennzeichnet, daß den Gehäusenuten (31) eine ringsegmentförmige Sperrplatte (34) zugeordnet ist, die sich unterhalb der die Tacksköpfe führenden Rotoroberfläche erstreckt und in Umfangsrichtung aus einer ersten Stellung, in der die Gehäusenuten abgedeckt sind, in eine zweite Stellung, in der die Gehäusenuten geöffnet sind, und zurück bewegbar ist.

10. Tackszuführvorrichtung nach einem der Ansprüche 1 bis 9, dadurch gekennzeichnet, daß die Rotornuten (11) über einen Ausblaskanal (12) mit einer Rotordruckkammer (13) verbunden sind, die mittels eines Steuerventils (43) mit Druckluftimpulsen versorgbar ist.

11. Tackszuführvorrichtung nach einem der Ansprüche 1 bis 10, dadurch gekennzeichnet, daß die Ausblaskanäle durch von einem Gehäusedeckel (41) abgedeckte Radialnuten (12) an der Rotoroberseite gebildet sind.

12. Tackszuführvorrichtung nach einem der Ansprüche 1 bis 11, dadurch gekennzeichnet, daß die Steuervorrichtung (51) die Werte für ein vorgegebenes Tacksmuster von einem Programmspeicher (52) erhält.

13. Tackszuführvorrichtung nach einem der Ansprüche 1 bis 12, dadurch gekennzeichnet, daß der Rotor (10) einen Schrittantrieb aufweist.

14. Tackszuführvorrichtung nach Anspruch 13, dadurch gekennzeichnet, daß der Schrittantrieb einen pneumatischen Zylinder (19) aufweist, der an einem Hebel (18) angreift, welcher den Rotor (10) über eine Freilaufkupplung (17) mitnimmt.

15. Tackszuführvorrichtung nach einem der Ansprüche 1 bis 14, gekennzeichnet durch eine Indexvorrichtung, welche den Rotor (10) in einer definierten Winkellage anhält.

16. Tackszuführverfahren, bei dem aus nacheinander über eine Bahn (2, 3) einem Rotor (10) zuführbaren Tacksen (49) in dem Rotor (10) eine Tacksreihe gebildet wird und die Tackse (49) der Tacksreihe gleichzeitig an eine Zwickvorrichtung weitergeleitet wird, insbesondere unter Verwendung der Tackszuführvorrichtung, nach einem der Ansprüche 1 bis 15, dadurch gekennzeichnet, daß die Tacksreihe über mindestens zwei je einer bestimmenten Tackslänge zugeordneten Bahnen (2, 3) mustermäßig zugeführt werden, so daß im Rotor (10) eine Tacksreihe aus Tacksen unterschiedlicher Länge gebildet werden kann, und daß beim Beladen des Rotors (10) der Tackszuführvorrichtung mit einer mustergemäßen Tacksreihe die Tackse (49) einer vorangehenden Tacksreihe in dem Rotor (10) der Tackszuführvorrichtung transportiert oder aus dem Rotor (10) an die Zwickvorrichtung übergeben werden.

## Claims

1. Apparatus for supplying tacks comprising at least one inclined raceway (2,3), a rotor (10) having at its outer periphery axially parallel grooves (11) each for receiving a tack from the outlet of the raceway, and a housing (20) in which the rotor is accommodated and which has on its inside periphery axially parallel grooves (31) having the same angular distribution as the rotor grooves (11) for feeding the tacks (49) on to a lasting apparatus, wherein means is provided for simultaneously transferring the tacks (49) from the rotor grooves (11) into the housing grooves (31), characterised in that there is arranged at the raceway outlet (26,27) a tack separator (44,45) which when actuated engages the leading tack (49) and prevents its transfer to a rotor groove (11) and in that a tack separator control device (51) is provided which, dependent upon a predefinable tack pattern (arrangement, number, size) and taking into account the angular distance of the particular raceway opening (26,27) from the housing groove (31) to be supplied, releases the appropriate tack separator (44,45), wherein the rotor (10) is rotated until the rotor grooves (11), supplied in a controlled manner, lie opposite the correct housing grooves (31).

2. Apparatus for supplying tacks according to Claim 1 characterised in that the tack separator (44,45) has a piston (47) acting on the tack head (48), the forward face of the piston extending essentially parallel to the upper surface (9) of the raceway.

3. Apparatus for supplying tacks according to Claim 1 or 2 characterised in that the raceway (2,3) has in the region of the tack separator (44,45) a lesser inclination than in the remaining extent of its length.

4. Apparatus for supplying tacks according to one of Claims 1 to 3 characterised in that the tack separator (44,45) can be actuated by a pneumatic cylinder (46).

5. Apparatus for supplying tacks according to one of the Claims 1 to 4 characterised in that the raceway opening (26,27) is located in the housing (20) and the tack separator (44,45) is supported by a cover (41) of the housing.

6. Apparatus for supplying tacks according to one of the Claims 1 to 5 wherein at least two raceways supplied from separate tack pots are associated with the rotor, characterised in that one tack separator (44,45) is located on each raceway opening (26,27).

7. Apparatus for supplying tacks according to one of the Claims 1 to 6 characterised in that the rotor grooves (11) are distributed uniformly about the whole outer periphery and the inner periphery of the housing (20) is sub-divided into an entry section (25) with all the raceway openings (26,27) and an exit section (30) offset thereto in the direction of rotation and having all the housing grooves (31).

8. Apparatus for supplying tacks according to Claim 7 characterised in that the exit section (30) extends over 180°.

9. Apparatus for supplying tacks according to one of the Claims 1 to 8 characterised in that a segment-shaped separator plate (34) is associated with the housing grooves (31), which plate extends beneath the upper surface of the rotor guiding the tack heads and is movable in the direction of rotation from the first position, in which the housing grooves are covered, into a second position, in which the housing grooves are opened, and back.

10. Apparatus for supplying tacks according to one of the Claims 1 to 9, characterised in that the rotor grooves (11) are connected via an air blast channel (12) with a rotor pressure chamber (13) which can be supplied with compressed air impulses via a control valve (43).

11. Apparatus for supplying tacks according to one of the Claims 1 to 10 characterised in that the air blast channels are formed on the rotor upper surface by radial grooves (12) covered by a cover (41) for the housing.

12. Apparatus for supplying tacks according to one of the Claims 1 to 11 characterised in that the control device (51) obtains the values for a predetermined tack pattern from a programme memory (52).

13. Apparatus for supplying tacks according to one of the Claims 1 to 12 characterised in that the rotor (10) has a step drive.

14. Apparatus for supplying tacks according to Claim 13 characterised in that the step drive has a pneumatic cylinder (16) which engages a lever (18) which in turn moves the rotor (10) therewith via a free-wheel clutch (17).

15. Apparatus for supplying tacks according to one of the Claims 1 to 14 characterised by an indexing device which stops the rotor (10) in a defined angular position.

16. Method of supplying tacks wherein from tacks (49) which can be supplied one after the other along a path (2,3) to a rotor (10) a row of tacks is formed in the rotor (10) and the tacks in the row are simultaneously fed on to a lasting apparatus, especially using the apparatus for supplying tacks according to one of the Claims 1 to 15, characterised in that the row of tacks are supplied according to their pattern via at least two paths (2,3) each associated with a particular tack length, so that a row of tacks can be formed in the rotor (10) from tacks of different length, and in that while the rotor (10) of the tack supplying apparatus is being loaded with a row of tacks according to a pattern the tacks (49) of a preceding row of tacks in the rotor (10) of the apparatus for supplying tacks are transported or transferred from the rotor (10) to the lasting apparatus.

## Revendications

1. Dispositif d'alimentation en clous, comprenant au moins une piste inclinée de glissement (2, 3), un rotor (10) présentant, sur son pourtour extérieur, des gorges (11) à axes parallèles pour recevoir un clou respectif (49) à partir de l'embouchure de la piste de glissement, et un carter (20) recevant le rotor et comportant, sur son pourtour intérieur, des gorges (31) à axes parallèles présentant la même répartition angulaire que les gorges rotoriques (11), en vue de l'acheminement des clous (49) vers un dispositif de montage, des moyens étant prévus pour le transfert simultané des clous (49), des gorges rotoriques (11) aux gorges (31) du carter, dispositif caractérisé par le fait qu'un arrête-clous (44, 45) disposé à l'embouchure (26, 27) de la piste de glissement vient en prise, lors d'un actionnement, avec le clou (49) le plus avancé et l'empêche de passer dans une gorge rotorique (11) ; et par le fait qu'il est prévu un dispositif (51) de commande de l'arrête-clous, qui libère l'arrête-clous associé (44, 45) en fonction d'un agencement de clous (disposition, nombre, taille) pouvant être préétabli, et en tenant compte de l'espacement angulaire entre l'embouchure considérée (26, 27) de la piste de glissement et la gorge (31) du carter devant être garnie, le rotor (10) tournant jusqu'à ce que les gorges rotoriques (11), garnies de manière commandée, se trouvent en regard des gorges adéquates (31) du carter.

2. Dispositif d'alimentation en clous, selon la revendication 1, caractérisé par le fait que l'arrête-clous (44, 45) possède un piston (47) qui agit sur la tête (48) des clous, et dont la face extrême est pour l'essentiel parallèle à la face supérieure (9) de la piste de glissement.

3. Dispositif d'alimentation en clous, selon la revendication 1 ou 2, caractérisé par le fait que la piste de glissement (2, 3) présente, dans la région de l'arrête-clous (44, 45), une inclinaison moindre que sur le reste de l'étendue de sa longueur.

4. Dispositif d'alimentation en clous, selon l'une des revendications 1 à 3, caractérisé par le fait que l'arrête-clous (44, 45) peut être actionné par l'intermédiaire d'un vérin pneumatique (46).

5. Dispositif d'alimentation en clous, selon l'une des revendications 1 à 4, caractérisé par le fait que l'embouchure (26, 27) de la piste de glissement se trouve dans le carter (20), et l'arrête-clous (44, 45) est supporté par un couvercle (41) dudit carter.

6. Dispositif d'alimentation en clous, selon l'une des revendications 1 à 5, dans lequel au moins deux pistes de glissement, alimentées par des récipients séparés de réserve en clous, sont associées au rotor, dispositif caractérisé par le fait qu'un arrête-clous (44, 45) se trouve à chaque embouchure (26, 27) d'une piste de glissement.

7. Dispositif d'alimentation en clous, selon l'une des revendications 1 à 6, caractérisé par le fait que les gorges rotoriques (11) sont uniformément réparties sur tout le pourtour extérieur, et le pourtour intérieur du carter (20) est subdivisé en une zone d'entrée (25), présentant toutes les embouchures (26, 27) des pistes de glissement, et en une zone de sortie (30), qui est décalée de ladite zone dans le sens circonférentiel, et comporte toutes les gorges (31) du carter.

8. Dispositif d'alimentation en clous, selon la revendication 7, caractérisé par le fait que la zone de sortie (30) s'étend sur 180°.

9. Dispositif d'alimentation en clous, selon l'une des revendications 1 à 8, caractérisé par le fait qu'une plaque d'arrêt (34), en forme de segment annulaire, est affectée aux gorges (31) du carter, s'étend au-dessous de la surface du rotor guidant les têtes des clous, et peut être animée d'un aller et retour, dans le sens circonférentiel d'une première position dans laquelle les gorges du carter sont recouvertes, à une seconde position dans laquelle les gorges du carter sont ouvertes.

10. Dispositif d'alimentation en clous, selon l'une des revendications 1 à 9, caractérisé par le fait que les gorges rotoriques (11) sont reliées, par l'intermédiaire d'un canal (12) de chasse pneumatique, à une chambre de pression (13) du rotor pouvant être alimentée, au moyen d'une valve de commande (43), en impulsions d'air comprimé.

11. Dispositif d'alimentation en clous, selon l'une des revendications 1 à 10, caractérisé par le fait que les canaux de chasse pneumatique sont formés par des gorges radiales (12) pratiquées à la face supérieure du rotor, et recouvertes par un couvercle (41) du carter.

12. Dispositif d'alimentation en clous, selon l'une des revendications 1 à 11, caractérisé par le fait qu'une mémoire programmée (52) délivre, au dispositif de commande (51), les valeurs relatives à un agencement de clous préétabli.

13. Dispositif d'alimentation en clous, selon l'une des revendications 1 à 12, caractérisé par le fait que le rotor (10) présente un entraînement en mode pas à pas.

14. Dispositif d'alimentation en clous, selon la revendication 13, caractérisé par le fait que l'entraînement en mode pas à pas comporte un vérin pneumatique (19), en prise avec un levier (18) qui entraîne le rotor (10) par l'intermédiaire d'un accouplement (17) à course libre.

15. Dispositif d'alimentation en clous, selon l'une des revendications 1 à 14, caractérisé par un dispositif d'indexage stoppant le rotor (10) dans une position angulaire bien définie.

16. Procédé d'alimentation en clous, dans lequel une rangée de clous, constituée de clous (49) pouvant être successivement délivrés à un rotor (10) par l'intermédiaire d'une piste (2, 3), est formée dans ledit rotor (10), et les clous (49) de la rangée de clous sont simultanément acheminés vers un dispositif de montage, en utilisant notamment le dispositif d'alimentation en clous conforme à l'une des revendications 1 à 15, procédé caractérisé par le fait que la rangée de clous est délivrée, en concordance avec un certain agencement, par l'intermédiaire d'au moins deux pistes (2, 3) respectivement associées à une longueur de clous déterminée, de telle sorte qu'une rangée de clous, constituée de clous de longueurs différentes, puisse être formée dans le rotor (10) ; et par le fait que, lors du chargement du rotor (10) du dispositif d'alimentation en clous par une rangée de clous conforme à un certain agencement, les clous (49) d'une rangée de clous précédente sont transportés dans le rotor (10) du dispositif d'alimentation en clous, ou bien sont transférés au dispositif de montage à partir dudit rotor (10).
